# EUROPÄISCHE PATENTSCHRIFT

(11) **EP 0 039 437 B1**
(45) Veröffentlichungstag und Bekanntmachung des Hinweises auf die Patenterteilung: **04.07.1984**
(21) Anmeldenummer: 81102964.4
(22) Anmeldetag: 16.04.1981
(51) Int. Cl.: A47L 5/28

(54) **Fahrbarer Staubsauger mit einer unmittelbar am Gehäuse angeordneten Saugdüse und einem zusätzlichen Saugmundstück**
Movable vacuum cleaner with a suction nozzle arranged directly on the housing and an additional suction mouthpiece
Aspirateur mobile avec buse d'aspiration disposée directement sur le corps de l'aspirateur et avec buse additionelle de succion

(30) Priorität: 02.05.1980 DE 3016965
(43) Veröffentlichungstag der Anmeldung: 11.11.1981
(73) Patentinhaber: SIEMENS AKTIENGESELLSCHAFT, 80333 München (DE)
(72) Erfinder: Voigt, Frieder, Dr., D-8740 Bad Neustadt/Saale (DE)

## Beschreibung

Die Erfindung betrifft einen fahrbaren Staubsauger mit einer unmittelbar am Gehäuse angeordneten Saugdüse und einem zusätzlichen Saugmundstück, das über einen Saugschlauch und ein Saugrohr an einem am Gehäuse vorgesehenen Ansaugstutzen angeschlossen ist, wobei das Saugrohr schwenkbar am Gehäuse ankoppelbar ist und beim Saugen mit der am Gehäuse angeordneten Saugdüse als Führungsstiel für den Staubsauger dient.

Ein solcher Staubsauger ist durch die US-A-1217 817 bekannt. Bei diesem Staubsauger besteht der Saugschlauch aus zwei flexiblen Rohrteilen, die teleskopartig ineinandergeschoben sind. Ein drittes, starr ausgebildetes Rohrteil bildet das Saugrohr zum Führen des Saugmundstückes. Dieses dritte Rohrteil ist als innerstes Teil ebenfalls teleskopartig in die beiden flexiblen Rohrteile einschiebbar. An dem dem Saugmundstück abgewandten Ende des äußeren flexiblen Rohrteiles befindet sich ein Kuppelstück, das mittels einer Schraube mit einem entsprechend ausgebildeten, am Staubsaugergehäuse angeordneten Ansaugstutzen verbindbar ist. An dem Kuppelstück und dem Saugmundstück ist ferner jeweils eine Klemmschraube vorgesehen, über die das starre Rohrteil sowohl am Kuppelstück als auch am Saugmundstück festgeklemmt werden kann, so daß eine starre Verbindung zwischen dem Saugmundstück und dem Ansaugstutzen besteht, die ein Führen des Staubsaugers von dem als Handgriff gestalteten Saugmundstück aus erlaubt. Das zusätzliche Saugmundstück dient zum Reinigen von Kanten und Ecken bzw. von hochgelegenen Stellen, wie Tür- und Fensterrahmen und dergleichen mehr. Um das Saugmundstück für derartige Arbeiten benutzen zu können, sind erst umfangreiche Verstellarbeiten notwendig.

Durch die GB-A-800 202 ist ein Topfstaubsauger bekannt, dessen Saugmundstück auf der mit dem Saugrohr verbindbaren Seite zwei große Fahrrollen aufweist. Im Bereich des Saugschlitzes weist das Saugmundstück zwei weitere kleinere Räder auf. Das Saugmundstück ist um die Achse der großen Fahrrollen verschwenkbar an dem Saugrohr befestigt. Mit Hilfe der Rollen kann das Saugmundstück beim Saugen ohne große Kraftanstrengung auf der abzusaugenden Fläche bewegt werden. Das Gehäuse des Topfstaubsaugers selbst bleibt während des Saugens an einer Stelle stehen. Um das relativ schwere Gehäuse beim Transport von einem Raum zum anderen oder zum Abstellraum nicht tragen zu müssen, ist eine Ankopplungsmöglichkeit für das Saugmundstück und das Saugrohr geschaffen worden, um das Gehäuse mittels der an dem Staubsaugermundstück vorgesehenen Fahrrollen transportieren zu können. Für das Ankoppeln des Saugmundstückes ist in einer Seitenwand des Gehäuses unmittelbar über dem Gehäuseboden eine Nische ausgebildet, in welche das Saugmundstück eingeschoben und mittels eines Federbügels festgeklemmt wird. Darüber hinaus wird noch das Saugrohr an der entsprechenden Seitenwand des Gehäuses mittels eines Schnappverschlusses befestigt. Somit besteht zwischen dem Saugrohr und dem Gehäuse eine starre Verbindung. Zum Transport des Topfstaubsaugers wird das Saugrohr etwas gekippt und dadurch das Gehäuse vom Boden abgehoben. Mittels der Fahrrollen des Saugmundstückes kann der Topfstaubsauger nunmehr von einem Raum zum anderen gefahren werden.

Der Erfindung liegt die Aufgabe zugrunde, einen Staubsauger der eingangs genannten Art so auszubilden, daß ein müheloses Saugen an Ecken und Kanten möglich ist, ohne daß zusätzliche Verstellarbeiten notwendig sind.

Die Lösung der gestellten Aufgabe gelingt nach der Erfindung dadurch, daß das Saugrohr an den Saugschlauch angesteckt und nur über den Saugschlauch an den Ansaugstutzen anschließbar ist und das auf das Saugrohr aufsteckbare Saugmundstück mit einem schwenkbaren Anschlußstutzen für das Saugrohr versehen und mittels Haltebügel am Gehäuse befestigbar ist. Mit dem auf das Saugrohr aufgesteckten Saugmundstück kann man mühelos die durch die am Gehäuse sitzende Saugdüse nicht erreichbaren Stellen des Fußbodens absaugen. Indem man das Saugmundstück mittels der Haltebügel am Gehäuse befestigt, kann der Staubsauger mittels des Saugrohres nach Art eines Bürstsaugers geführt werden. Beim Arbeiten mit dem auf das Saugrohr aufgesteckten Saugmundstück ist der Staubsauger als vollwertiger Bodenstaubsauger hinsichtlich Saugleistung und Handhabung anzusehen. Das Schwenken des Saugrohres wird durch den schwenkbaren Anschlußstutzen des Saugmundstückes ermöglicht, so daß keine gesonderte Gelenkstelle erforderlich ist.

Dadurch, daß am Gehäuse eine das Saugmundstück aufnehmende Nische ausgebildet ist, werden die Haltebügel kräftemäßig entlastet, da die Übertragung der Schiebekraft zwischen dem Saugmundstück und den Nischenwänden erfolgt. Die Haltebügel müssen das Saugmundstück lediglich in der Nische halten.

Anhand eines in der Zeichnung dargestellten Ausführungsbeispiels wird die Erfindung nachfolgend näher beschrieben.

Mit 1 ist das Gehäuse eines Staubsaugers bezeichnet, in welchem in bekannter Weise ein Gebläseaggregat und ein einen Filterbeutel aufnehmender Staubraum vorgesehen sind. Am vorderen Ende des Gehäuses 1 ist eine Saugdüse 2 an dem Gehäuse angeformt. Diese Saugdüse 2 steht direkt mit dem Saugraum in Verbindung. An der Oberseite des Gehäuses 1 ist ferner ein Ansaugstutzen 3 für einen Saugschlauch 4 angeordnet. Der Saugschlauch 4 steht ebenfalls mit dem Saugraum in Saugverbindung. Auf den Saugschlauch 4 ist außerdem ein mit einem Handgriff 5 versehenes Saugrohr 6 aufgesteckt. Am Gehäuse 1 des Staubsaugers ist eine Nische 7 ausgebildet, welche ein gesondertes, mit dem Saugrohr verbundenes Saugmundstück 8 aufnimmt. Ein über das Saugmundstück klappbarer Haltebügel 9 sichert das Saugmundstück 8 in der Nische. Zum leichteren Schieben des Staubsaugers weist dieser am rückwärtigen Gehäuseende ein Radpaar 10 auf.

Das gesonderte Saugmundstück 8 besitzt in bekannter Weise einen schwenkbaren Anschlußstutzen für das Saugrohr 6. Das in diesen Anschlußstutzen eingesteckte Saugrohr 6 kann somit auf- und abgeschwenkt werden, wodurch das Führen des Staubsaugers erleichtert wird. Damit das gesonderte Saugmundstück 8 nicht unbeabsichtigt aus der Nische herausrutscht, wird es durch einen oder mehrere Haltebügel 9 gesichert. Will man mit dem gesonderten Saugmundstück 8 arbeiten, so werden lediglich die Haltebügel 9 zurückgeklappt und das Saugmundstück 8 kann aus der Nische herausgenommen und zum Saugen verwendet werden. Am Boden der Nische 7 kann außerdem ein die Saugöffnung des Saugmundstückes 8 verschließender Dichtkörper angebracht werden. Dadurch wird das Saugmundstück 8 selbsttätig verschlossen, so daß bei in die Nische 7 eingesetztem Saugmundstück nur über die am Gehäuse 1 angeformte Saugdüse 2 gesaugt wird. Es besteht ferner die Möglichkeit, über eine mechanische Sperrvorrichtung, die beim Herausziehen des Saugmundstückes 8 aus der Nische 7 betätigt wird, die am Gehäuse 1 angeformte Saugdüse 2 zu verschließen.

Da beim Saugen mit dem Saugmundstück 8 das Saugrohr 6 zusammen mit dem Saugmundstück 8 vom Gehäuse 1 abgenommen wird, besteht keine Kippgefahr für den Staubsauger. Der Staubsauger gleicht in diesem Falle einem üblichen Bodenstaubsauger.

## Patentansprüche

1. Fahrbarer Staubsauger mit einer unmittelbar am Gehäuse (1) angeordneten Saugdüse (2) und einem zusätzlichen Saugmundstück (8), das über einen Saugschlauch (4) und ein Saugrohr (6) an einem am Gehäuse (1) vorgesehenen Ansaugstutzen (3) angeschlossen ist, wobei das Saugrohr (6) schwenkbar am Gehäuse (1) ankoppelbar ist und beim Saugen mit der am Gehäuse (1) angeordneten Saugdüse (2) als Führungsstiel für den Staubsauger dient, dadurch gekennzeichnet, daß das Saugrohr (6) an den Saugschlauch (4) angesteckt und nur über den Saugschlauch (4) an den Ansaugstutzen (3) anschließbar ist und das auf das auf das Saugrohr (6) aufsteckbare Saugmundstück (8) mit einem schwenkbaren Anschlußstutzen für das Saugrohr (6) versehen und mittels Haltebügel (9) am Gehäuse (1) befestigbar ist.

2. Staubsauger nach Anspruch 1, dadurch gekennzeichnet, daß am Gehäuse (1) eine das Saugmundstück (3) aufnehmende Nische (7) ausgebildet ist.

## Claims

1. A movable vacuum cleaner having a suction nozzle (2) arranged directly on the housing (1), and having an additional suction mouthpiece (8) which is connected through a suction hose (4) and a suction pipe (6) to a suction connection (3) provided on the housing (1), wherein the suction pipe (6) can be pivotably coupled to the housing (1) and during suction using the suction nozzle (2) which is arranged on the housing (1), serves as a guide handle for the vacuum cleaner characterised in that the suction pipe (6) is fastened to the suction tube (4) and can only be connected to the suction connection (3) by way of the suction tube (4), and the suction mouthpiece (8), which can be fastened to the suction pipe (6), is provided with a swivelling connecting member for the suction pipe (6) and be secured to the housing (1) by means of holding clips (9).

2. A vacuum cleaner according to Claim 1, characterised in that a recess (7), which accommodates the suction mouthpiece (3), is formed on the housing (1).

## Revendications

1. Aspirateur mobile comportant une buse d'aspiration (2) disposée directement sur le corps (1) de l'aspirateur et un embout additionnel de succion (8), qui est raccordé par l'intermédiaire d'un tuyau d'aspiration (4) et d'un tube d'aspiration (6) à une tubulure d'aspiration (30) prévue sur le corps (1), le tube d'aspiration (6) pouvant être accouplé avec possibilité de pivotement sur le corps (1) et servant de manche de guidage lors de l'aspiration effectuée avec la buse d'aspiration (2) disposée sur le corps (1), caractérisé par le fait que le tube d'aspiration (6) est emmanché sur le tuyau d'aspiration (4) et ne peut être raccordé à la tubulure d'aspiration (3) que par l'intermédiaire d'un tube d'aspiration (4) et que l'embout de succion (8) pouvant être enfiché sur le tube d'aspiration (6) est pourvu d'un embout de raccordement pivotant pour le tube d'aspiration (6) et peut être fixé sur le corps (1) au moyen d'étriers de retenue (9).

2. Aspirateur suivant la revendication 1, caractérisé par le fait qu'une niche (7) logeant l'embout de succion (3) est ménagée sur le corps (1).
